# FASCICULE DE BREVET EUROPEEN

(11) **EP 0 384 790 B1**
(45) Date de publication et mention de la délivrance du brevet: **01.03.1995**
(21) Numéro de dépôt: 90400147.6
(22) Date de dépôt: 19.01.1990
(51) Int. Cl.: H01H 50/32

(54) **Appareil interrupteur à commande électromagnétique ou forcée**
Schaltgerät mit elektromagnetischer oder Handsteuerung
Electromagnetically or forcedly controlled switching apparatus

(30) Priorité: 24.02.1989 FR 8902858
(43) Date de publication de la demande: 29.08.1990
(73) Titulaire: TELEMECANIQUE, 92504 Rueil Malmaison Cedex (FR)
(72) Inventeur: Larcher, Patrick, F-21000 Dijon (FR)
(74) Mandataire: de Saint-Palais, Arnaud Marie

(56) Documents cités:
- FR-A- 2 383 480
- US-A- 4 097 832

## Description

La présente invention concerne un appareil interrupteur à commande électromagnétique permettant de réaliser manuellement une commande forcée des contacts. Un tel appareil peut, par exemple, consister en un contacteur à commande dite jour-nuit.

L'invention concerne plus précisément un appareil interrupteur du genre contacteur à électro-aimant frontal. Un tel appareil comprend dans un boîtier :
- un électro-aimant frontal présentant une armature fixe et une armature mobile déplaçable perpendiculairement à une face avant du boîtier,
- au moins un pôle muni d'un pont de contact mobile coopérant avec des contacts fixes, actionné soit par l'électro-aimant, soit par un bouton de commande manuelle accessible sur la face avant du boîtier et déplaçable entre une position de marche automatique et une position de fermeture forcée.

Dans certains appareils connus du type décrit, la transmission du mouvement entre le bouton de commande et l'armature mobile de l'électro-aimant s'effectue par engrènement entre des dents portées par un prolongement du bouton et un pignon porté par un axe rotatif ; cet axe est lui-même muni d'une came pour soulever l'armature. Mais cette réalisation est compliquée et encombrante.

Dans d'autres appareils, tels que celui décrit dans le brevet français N° 2 383 480, l'armature mobile se trouve contre la face avant du boîtier, et son mouvement est transmis aux ponts de contact mobiles par l'intermédiaire d'un cadre rigide solidaire de l'armature mobile et entourant l'électro-aimant pour s'appliquer sur les ponts de contact mobiles situés à proximité de la face arrière du boîtier. Dans cette structure, le bouton de commande agit sur ce cadre par l'intermédiaire d'un coulisseau qui coopère avec une came montée pivotante sur un axe fixe du boîtier. La came et le cadre occupant un espace supplémentaire important, cette disposition ne permet pas de réduire notablement l'encombrement des appareils de ce type.

L'invention a pour but de simplifier et rendre peu encombrant le mécanisme qui assure la transmission de mouvement et d'effort entre le bouton de commande et la pièce de déplacement du pont ou des ponts de contact dans un appareil à commande manuelle forcée du type décrit.

Elle a aussi pour but de permettre, le cas échéant, d'obtenir aisément un retour automatique du bouton de commande et du mécanisme de transmission à leur position de marche automatique, ainsi que de régulariser l'effort à exercer sur le bouton de commande pour le porter à sa position de travail ou de commande forcée.

Elle propose un appareil interrupteur à commande électromagnétique ou forcée, comprenant, dans un boîtier :
- un électro-aimant frontal présentant une armature fixe et une armature mobile déplaçable perpendiculairement à une face avant du boîtier,
- au moins un pôle muni d'un pont de contact mobile qui coopère avec des contacts fixes et qui est actionné par l'armature mobile,
- un bouton de commande manuelle des contacts, accessible sur la face avant du boîtier, et déplaçable parallèlement à la face avant entre une position de marche automatique et une position de fermeture forcée,
- un coulisseau linéairement déplaçable actionné par le bouton de commande,
- une biellette d'inversion montée pivotante sur un axe ou palier fixe du boîtier dont un premier bras s'engage dans une échancrure du coulisseau, tandis qu'un deuxième bras peut venir en appui sur une face de l'armature mobile, de manière à ce qu'un déplacement du bouton vers la position de fermeture forcée provoque un basculement de la biellette et en conséquence un actionnement de l'armature mobile qui provoque la fermeture du pont de contact mobile.

Selon l'invention, cet appareil est caractérisé en ce que :
- l'armature fixe de l'électroaimant est attenante à la face avant du boîtier par opposition à l'armature mobile qui est disposée derrière l'armature fixe, vu de la face avant du boîtier, et donc distante de cette même face avant, ladite armature mobile étant proche du pont de contact mobile sur lequel elle est attelée ;
- le coulisseau, de forme aplatie, est essentiellement logé entre l'électroaimant et une face latérale du susdit boîtier et est ramené en position de marche automatique grâce à un ressort de rappel qui s'applique d'une part sur ledit coulisseau et, d'autre part, sur une butée fixe du boîtier ;
- la face sur laquelle vient en appui le deuxième bras de la biellette est la face de l'armature mobile située à l'opposé de la face avant du boîtier.

La disposition adoptée est peu encombrante et simple à réaliser. Il est préférable de prévoir deux biellettes d'inversion dont les premiers bras coopèrent chacun avec une échancrure ou rainure du coulisseau, l'agencement des biellettes et la forme des échancrures étant déterminés pour permettre un mouvement équilibré du coulisseau.

Les biellettes d'inversion sont avantageusement agencées pour assurer que l'effort manuel total à exercer sur le bouton de commande au cours de la fermeture forcée des contacts soit approximativement constant.

Chaque biellette d'inversion peut être constituée par un fil métallique rond plié en forme de manivelle ; cette réalisation est peu coûteuse, facilite le pivotement des biellettes et leur glissement sur la pièce de déplacement. Dans un mode de réalisation préféré, le coulisseau et le bouton de commande forment une pièce coulissante unique, déplaçable parallèlement à la face avant du boîtier. Un seul ressort suffit alors pour rappeler le sous-ensemble bouton-coulisseau à sa position de repos, par exemple dans une phase de fermeture automatique succédant à une fermeture forcée des contacts.

Dans un autre mode de réalisation, le bouton de commande manuelle et le coulisseau sont des pièces distinctes, respectivement déplaçables parallèlement et perpendiculairement à la face avant du boîtier et coopérant entre elles au moyen d'une rampe et d'un cran destinés au déplacement et respectivement au maintien du coulisseau dans sa position de fermeture forcée.

Dans ce cas, il est intéressant que les échancrures du coulisseau aient leurs extrémités opposées coudées ou incurvées et que les biellettes soient sollicitées par un ressort commun de traction.

La description qui suit d'un exemple de réalisation non limitatif est faite en regard des dessins annexés et permettra d'expliciter les caractéristiques et avantages de l'invention.
La figure 1 est une élévation de face d'un contacteur à marche forcée conforme à l'invention ;
La figure 2 est une vue similaire du contacteur avec arrachement partiel ;
La figure 3 est une vue schématique en coupe agrandie de ce contacteur dans un plan perpendiculaire au plan des figures 1 et 2 ;
La figure 4 est une élévation schématique en coupe également agrandie du contacteur, selon la flèche B ;
Les figures 5 et 6 montrent, à plus grande échelle, une partie du mécanisme de commande forcée dans les positions respectives de fermeture forcée et d'ouverture des contacts ;
Les figures 7 à 10 illustrent le fonctionnement du contacteur ;
La figure 11 est une vue en perspective d'une biellette d'inversion ;
La figure 12 montre en coupe schématique, similaire à celle de la figure 4, une variante de réalisation ;
Les figures 13 à 15 illustrent un détail du contacteur de la figure 12 dans différentes positions de fonctionnement.

L'appareil interrupteur à commande électromagnétique illustré sur les figures est un contacteur multipolaire de type modulaire à marche forcée, par exemple utilisable en commande dite "jour-nuit".

Ce contacteur comprend un boîtier 10 dont la face avant 11 présente une fenêtre 12 dans laquelle est accessible un bouton de commande manuelle 13 susceptible d'occuper deux positions : commande automatique ("AUTO") et marche forcée ("I"). Une troisième position d'arrêt ("O") peut également être prévue.

En retrait par rapport à la face avant 12 sont ménagés des orifices A1, A2 pour les vis des bornes de commande et des orifices 14 pour les bornes de puissance des divers pôles. Les emplacements des bornes ont été notés 15, 16 sur la figure 4. La face arrière 17 du boîtier est munie d'éléments propres au montage notamment sur un profilé normalisé. Les faces latérales du boîtier sont repérés 18, 19.

Dans le boîtier 10 est logé un électro-aimant frontal 20 qui comprend une bobine 21, électriquement reliée aux bornes A1, A2, un circuit magnétique ou armature fixe 22 proche de la face avant 11 du boîtier et un circuit magnétique ou armature mobile 23 distant de la face avant 11. L'électro-aimant 20 présente un axe de symétrie P-P′ (figure 4) qui correspond à un plan de symétrie du boîtier, mais qui pourrait bien sûr être décalé par rapport à lui.

L'armature mobile 23 est assujettie à un ressort de rappel 24 et elle est attelée à une pièce porte-contacts 25 qui loge des ponts de contact 26 sollicités par des ressorts de pression de contact 27. Chaque pont de contact correspond à un pôle et comporte deux contacts 28 coopérant chacun avec un contact fixe 29 pour assurer une double coupure (voir figures 3, 5 et 6).

La fermeture automatique (électromagnétique) ou forcée (manuelle) des contacts s'effectue de la manière suivante. Lorsque l'armature 23 monte jusqu'à la position indiquée sur les figures 3 et 5, elle entraîne le porte-contacts 25 et donc les ponts 26 jusqu'à l'application des contacts mobiles sur les contacts fixes 29, puis l'écrasement des ressorts 27. Lorsque l'armature 23 redescend vers la position des figures 4 et 6, le porte-contacts 25 s'applique par une portée appropriée contre les ponts 26 et les contraint à descendre, de sorte que les contacts mobiles 28 se séparent des contacts fixes 29.

Le contacteur comprend un coulisseau plat 30 solidaire du bouton de commande manuelle 13 de manière à former un sous-ensemble de faible épaisseur, essentiellement logé entre l'électro-aimant et la face latérale 18 du boîtier et mobile parallèlement à la face avant 11 du boîtier.

Le coulisseau 30 a une forme générale de T dont l'aile présente vers ses extrémités deux échancrures 31a, 31b en forme de L. Les deux échancrures 31 sont mutuellement décalées de 90° tout en étant situées sensiblement à la même distance de la face 11.

Une biellette 32a, 32b coopère avec chaque échancrure 31a, 31b. Les biellettes 32 ont une forme de manivelle obtenue par pliage d'un fil métallique rond (voir figure 11). Elles comprennent en vue latérale (voir figure 4) deux bras 33, 34 qui sont formés par des parties pliées du fil et dont les extrémités respectives 35, 36 coopèrent respectivement avec le coulisseau 30 et avec une face 23a de l'armature 23 opposée à la face 11 du boîtier. L'extrémité 35 du bras 33 est formée par une extrémité libre du fil, tandis que l'extrémité 36 du bras 34 est formée par un maneton 37 du fil. Deux zones de palier 38, 39 situées de chaque côté du maneton 37 sont logées dans des conformations fixes 40 du boîtier pour déterminer des axes fixes de rotation 41 pour les biellettes 32.

Un ressort de rappel 42 relativement faible par rapport au ressort 24 de l'électro-aimant est logé dans un évidement 43 du coulisseau 30 et s'applique, d'une part, contre celui-ci, d'autre part, contre une butée fixe 44 du boîtier qui sert également de pièce-guide pour le coulisseau. Quand le coulisseau se déplace selon la direction C (figure 4), les biellettes pivotent d'un angle inférieur à 90°.

Le fonctionnement du mode de réalisation décrit va être expliqué maintenant en regard des figures 5 à 10.

Si l'on suppose que le bouton 13 est en position de marche automatique ("AUTO") alors que la bobine 21 de l'électro-aimant n'est pas alimentée, l'armature mobile 23 est dans la position indiquée figure 10, laissant un entrefer L. Les biellettes 32 sont au repos avec leurs bras 34 effacés.

Dès que la bobine 21 de l'électro-aimant est alimentée par passage d'un courant entre les bornes 15, 16, l'armature mobile 23 est attirée contre l'armature fixe 22 (figure 7). Les biellettes 32 restent dans leur position effacée de repos.

Si l'on porte le bouton 13 en position de marche forcée ("I") alors que la bobine 21 de l'électro-aimant n'est pas alimentée, le sous-ensemble bouton 13 - coulisseau 30 se déplace vers la droite (figure 8) en comprimant le ressort 42, et les bords des échancrures 31 contraignent les extrémités 35 des biellettes à venir au fond des ailes des échancrures qui sont perpendiculaires à la face 11. Les biellettes pivotent autour des axes 41 et leurs bras 34 se dressent, ce qui signifie que les manetons 37 soulèvent l'armature mobile 23 (figure 8) et que les contacts se ferment (figure 5). On peut noter qu'un léger entrefer "e" subsiste entre les armatures 22, 23.

Lorsqu'on alimente la bobine 21 de l'électro-aimant après cette fermeture opérée manuellement, l'armature mobile 23 s'applique contre l'armature fixe 22 (figure 9) de sorte que les biellettes 32 sont libérées de l'effort du ressort 24. Sous l'action du faible ressort 42, le sous-ensemble bouton 13 - coulisseau 30 revient vers la gauche (flèche D) et les biellettes 32 pivotent en sens horaire autour des axes 41 (flèches E) étant donné que leurs extrémités 35 sont forcées de redescendre dans les ailes verticales des échancrures. Le mécanisme vient ainsi jusqu'à la position de marche automatique illustrée figure 7.

Lorsque l'alimentation de la bobine est ensuite interrompue, le mécanisme revient à la position de repos de la figure 10.

Il convient d'observer que les flancs des échancrures 31 sont convenablement incurvés pour faciliter le mouvement des extrémités 35 des biellettes.

L'effort nécessaire pour amener le bouton de commande 13 de sa position de marche automatique à sa position de marche forcée est rendu sensiblement constant grâce à la configuration différenciée des biellettes.

Au début d'un mouvement de "marche forcée", la biellette 32a est sollicitée par le bord de l'échancrure 31a selon la direction C qui est perpendiculaire à son bras 33. La composante tangentielle F1a de l'effort appliqué à la biellette est maximale. En revanche, la biellette 32b est fortement inclinée par rapport à la direction C ; il en résulte qu'elle est sollicitée par une composante tangentielle F1b réduite.

En fin de mouvement (voir figure 5), la composante tangentielle F2a qui sollicite la biellette 32a est réduite en raison de l'inclinaison du bras 34, tandis que la composante tangentielle F2b qui sollicite la biellette 32b est maximale. On parvient ainsi à rendre sensiblement constante la somme F1 + F2 des efforts transmis par le coulisseau aux biellettes, donc le couple imprimé aux biellettes et l'effort moteur transmis par celles-ci à l'armature mobile 23.

Une troisième position peut être prévue pour le bouton de commande 13. Dans cette position dite d'arrêt ("O"), un doigt ou un écran isolant coupe l'alimentation de la bobine 21 en agissant par exemple sur un contact à lame élastique.

Dans le cas où est prévue cette position d'arrêt, les échancrures 31 possèdent des ailes horizontales logeant les extrémités 35 des biellettes au cours du déplacement du sous-ensemble bouton-coulisseau de la position de marche automatique vers la position d'arrêt et vice-versa.

Dans la variante illustrée par la figure 12, le bouton de commande 13 est distinct du coulisseau 30. Il agit au moyen d'une rampe 50 sur une face inclinée 51 du coulisseau. La rampe 50 se termine par un cran 52 dans lequel se loge, en fin de course de marche forcée, une pointe 53 du coulisseau ; d'autres éléments d'accrochage équivalents peuvent, bien sûr, être substitués aux éléments 52, 53.

Le coulisseau a encore une forme de T dont l'aile présente deux échancrures 31 sensiblement parallèles à la face 11, dans lesquelles se logent les extrémités 35 des deux biellettes 32. Les biellettes sont similaires, mais peuvent bien entendu prendre des formes différentes du type illustré par le mode de réalisation précédent. Un faible ressort de traction 54 relie les extrémités 35 des biellettes et sert au rappel du coulisseau et des biellettes à leur position de repos ; un ressort sert au rappel du bouton 13 vers sa position de marche automatique.

Les figures 13 à 15 illustrent le fonctionnement de cette variante de réalisation. En position de marche automatique notée "AUTO" sur la figure 12, le bouton de commande manuelle 13 permet au coulisseau 30 de s'approcher de la face 11 sous l'effet du ressort 54 ; les biellettes 32 sont effacées sous l'effet du même ressort (figure 13). En marche forcée (figure 14), le coulisseau, qui a été contraint de s'éloigner de la face 11 par la rampe 50 du bouton 13, reste maintenu en position par le cran 52, tandis que les biellettes 32 sont dressées et soulèvent l'armature 23. Les extrémités 35 des biellettes sont alors logées près des extrémités inclinées 55 des échancrures 31.

Le rôle de cette inclinaison est expliqué en regard de la figure 15. Quand une commande de fermeture automatique relaie une fermeture forcée, l'armature 23 s'applique sur l'armature fixe 22 en se déplaçant légèrement de "e", si bien que les biellettes 32 débarrassées de l'effort du ressort 24 et appariées par le ressort 54 sont rappelées à leur position de repos. Les extrémités 55 des échancrures sont inclinées dans un sens tel que le début du pivotement des biellettes autour des axes fixes 41 engendre une légère surcourse du coulisseau 30 à l'opposé de la face 11 et donc l'échappement du coulisseau vis-à-vis du cran 52 ; il en résulte le retour du bouton 13 et du coulisseau 30 à leurs positions de repos sous l'effet de leurs ressorts respectifs.

## Revendications

1. Appareil interrupteur à commande électromagnétique ou forcée, comprenant, dans un boîtier (10) :
- un électro-aimant frontal (20) présentant une armature fixe (22) et une armature mobile (23) déplaçable perpendiculairement à une face avant (11) du boîtier (10),
- au moins un pôle muni d'un pont de contact mobile (26) qui coopère avec des contacts fixes (29) et qui est actionné par l'armature mobile (23),
- un bouton (13) de commande manuelle des contacts, accessible sur la face avant (11) du boîtier (10), et déplaçable parallèlement à la face avant entre une position de marche automatique et une position de fermeture forcée,
- un coulisseau (30) linéairement déplaçable et actionné par le bouton de commande (13),
- une biellette d'inversion (32) montée pivotante sur un axe ou palier fixe (41) du boîtier (10) dont un premier bras (33) s'engage dans une échancrure du coulisseau (30),tandis qu'un deuxième bras (34) peut venir en appui sur une face (23a) de l'armature mobile, de manière à ce qu'un déplacement du bouton (13) vers la position de fermeture forcée provoque un basculement de la biellette (32) et en conséquence un actionnement de l'armature mobile (23) qui provoque la fermeture du pont de contact mobile (26),
caractérisé en ce que :
- l'armature fixe (22) de l'électroaimant est attenante à la face avant du boîtier (10) par opposition à l'armature mobile (23) qui est disposée derrière l'armature fixe, vu de la face avant du boîtier, et donc distante de cette même face avant (11), ladite armature mobile (23) étant proche du pont de contact mobile (26) sur lequel elle est attelée ;
- le coulisseau (30) de forme aplatie est logé entre l'électroaimant (20) et une face latérale (18) du susdit boîtier (10) et est ramené en position de marche automatique grâce à un ressort de rappel (42, 54) qui s'applique d'une part sur ledit coulisseau (30) et, d'autre part, sur une butée fixe (44) du boîtier (10) ;
- la face (23a) sur laquelle vient en appui le deuxième bras de la biellette est la face de l'armature mobile située à l'opposé de la face avant (11) du boîtier (10).

2. Appareil selon la revendication 1,
caractérisé en ce que l'échancrure (31a, 31b) présente une aile horizontale dans laquelle le premier bras (33) vient s'engager lors d'un déplacement du coulisseau (30) de la position de marche automatique à une position d'arrêt ("O").

3. Appareil selon la revendication 1,
caractérisé en ce qu'il comprend deux biellettes d'inversion pivotantes (32a, 32b), le premier bras (33) de chaque biellette coopérant avec une échancrure (31a, 31b) du coulisseau (30), la forme des échancrures étant déterminée pour permettre un mouvement équilibré du coulisseau.

4. Appareil selon la revendication 3,
caractérisé en ce que les biellettes d'inversion (32a, 37b) sont agencées pour assurer une constante approximative de l'effort manuel total à exercer sur le bouton de commande (13) au cours de la commande forcée des contacts.

5. Appareil selon la revendication 4,
caractérisé en ce que les premiers bras (33) des deux biellettes (37a, 32b) ont une inclinaison différente, tandis que les deuxièmes bras (34) des deux biellettes ont la même inclinaison.

6. Appareil selon la revendication 4 ou 5,
caractérisé en ce que chaque biellette d'inversion (32) est constituée par un fil métallique rond plié en forme de manivelle.

7. Appareil selon l'une des revendications 1 à 6,
caractérisé en ce que le bouton de commande manuelle (13) et le coulisseau (30) forment une pièce coulissante unique, déplaçable parallèlement à la face avant (11) du boîtier et sollicitée par un ressort de rappel (44) unique.

8. Appareil selon l'une des revendications 1 à 6,
caractérisé en ce que le bouton de commande manuelle (13) et le coulisseau (30) sont des pièces distinctes, respectivement déplaçables parallèlement et perpendiculairement à la face avant (11) du boîtier et coopérant entre elles au moyen d'une rampe et d'un cran permettant le déplacement et, respectivement, le maintien du coulisseau dans sa position forcée.

9. Appareil selon la revendication 8,
caractérisé en ce que les échancrures (31) du coulisseau (30) ont leurs extrémités opposées inclinées (55) et les biellettes d'inversion (37) sont sollicitées par un ressort de traction commun (54), afin de déterminer pour le coulisseau une surcourse d'échappement vis-à-vis du cran (57) lors d'une commande de marche automatique succédant à une commande de marche forcée.

## Patentansprüche

1. Schaltgerät mit elektromagnetischer oder Handsteuerung, das in einem Gehäuse (10) aufweist :
- einen vorderen Elektromagneten (20) mit einem ortsfesten Anker (22) und einem beweglichen, senkrecht zur Vorderseite (11) des Gehäuses (10) verschiebbarem Anker (23),
- mindestens einen, mit einer beweglichen Kontaktbrücke (26) versehenen Pol, der mit den ortsfesten Kontakten (29) zusammenwirkt und vom beweglichen Anker (23) betätigt wird,
- einen Knopf (13) zur Handsteuerung der Kontakte, der von der Vorderseite (11) des Gehäuses (10) aus zugänglich ist und parallel zur Vorderseite zwischen einer automatischen Betriebsstellung und einer erzwungenen Schliesstellung verschoben werden kann,
- einen linear verschiebbaren und vom Steuerknopf (13) betätigten Schieber (30),
- einen schwenkbar auf eine ortsfeste Achse oder ein Lager (41) des Gehäuses montierte Umkehrstange (32), deren erster Arm (33) in eine Ausnehmung des Schiebers (30) eindringt, während ein zweiter Arm (34) gegen eine Fläche (23a) des beweglichen Ankers zur Anlage kommen kann, sodass eine Verschiebung des Knopfes (13) in Richtung der erzwungenen Schliessung ein Kippen der Schwingstange (32) verursacht und infolgedessen eine Betätigung des beweglichen Ankers (23), die zur Schliessung der beweglichen Kontaktbrücke (26) führt, dadurch gekennzeichnet, dass
- der ortsfeste Anker (22) des Elektromagneten an die Vorderseite des Gehäuses (10) angrenzt, im Gegensatz zum beweglichen Anker (23), der, von der Vorderseite des Gehäuses aus gesehen, hinter dem ortsfesten Anker und somit von besagter Vorderseite (11) entfernt angeordnet ist, wobei besagter beweglicher Anker (23) sich in der Nähe der beweglichen Kontaktbrüche (26) befindet, mit der er gekuppelt ist,
- der flache Schieber (30) zwischen dem Elektromagneten (20) und einer Seitenfläche (18) des besagten Gehäuses (10) angeordnet ist und durch eine Rückstellfeder (42, 54) in die automatische Betriebsstellung zurückgebracht wird, die einerseits auf besagten Schieber (30) und andererseits auf den ortsfesten Anschlag (44) des Gehäuses (10) wirkt,
- die Fläche (23a) auf welcher der zweite Arm der Schwingstange zur Anlage kommt, die von der Vorderfläche (11) des Gehäuses (10) abgewandte Fläche des beweglichen Ankers ist.

2. Gerät nach Anspruch 1,
dadurch gekennzeichnet, dass die Ausnehmung (31a, 31b) einen waagerechten Flügel aufweist, in den der erste Arm (33) eindringt, wenn der Schieber (30) von der automatischen Betriebsstellung eine Ruhestellung ("O") bewegt wird.

3. Gerät nach Anspruch 1,
dadurch gekennzeichnet, dass es zwei schwenkbare Umkehrschwingstangen (32a, 32b) aufweist, deren jeweiliger erster Arm (33) mit einer Ausnehmung (31a, 31b) des Schiebers (30) zusammenwirkt und die Form der Ausnehmungen so bestimmt wird, dass eine ausgewogene Verschiebung des Schiebers gewährleistet ist.

4. Gerät nach Anspruch 3,
dadurch gekennzeichnet, dass die Umkehrstangen (32a, 37b) so ausgelegt sind, dass der totale, auf den Steuerknopf (13) während der erzwungenen Kontaktsteuerung auszuübende manuelle Druck im wesentlichen konstant ist.

5. Gerät nach Anspruch 4,
dadurch gekennzeichnet dass die ersten Arme (33) der beiden Schwingstangen (37a, 32b) eine verschiedene Neigung haben, während die zweiten Arme (34) der beiden Schwingstangen die gleiche Neigung haben.

6. Gerät nach Anspruch 4 oder 5,
dadurch gekennzeichnet, dass jede Umkehrstange (32) aus einem runden, in Form einer Kurbel gebogenen Metalldraht besteht.

7. Gerät nach einem der Anspruche 1 bis 6,
dadurch gekennzeichnet, dass der von Hand betätigbare Knopf (13) und der Schieber (30) ein einziges verschiebbares Teil bilden, das parallel zur Vorderseite (11) des Gehäuses bewegt werden kann und von einer einzigen Rückstellfeder (44) beaufschlagt wird.

8. Gerät nach einem der Ansprüche 1 bis 6,
dadurch gekennzeichnet, dass der von Hand betätigbare Knopf (13) und der Schieber (30) gesonderte Teile sind, die parallel, bzw. senkrecht zur Vorderseite (11) des Gehäuses verschiebbar sind und mittels einer Schräge und eines Absatzes zusammenwirken, die eine Verschiebung bzw. das Halten des Schiebers in seiner erzwungenen Stellung ermöglichen.

9. Gerät nach Anspruch 8,
dadurch gekennzeichnet, dass die Aussparungen (31) des Schiebers (30) geneigte entgegengesetzte Enden (55) aufweisen und die Umkehrstangen (37) von einer gemeinsamen Zugfeder (54) beaufschlagt werden, um, wenn eine automatische Betriebsstellung auf eine erzwungene Betriebsstellung folgt, einen zusätzlichen Hub im Verhältnis zum Absatz (57) zu bestimmen.

## Claims

1. Circuit breaking device with electromagnetic or forced command comprising, in a box (10):
- a frontal electromagnet (20) having a fixed armature (22) and a mobile armature (23) that can be displaced perpendicularly to a front side (11) of the box (10);
- at least one pole equipped with a mobile contact bridge (26) which cooperates with fixed contacts (29) and which is activated by the mobile armature (23);
- a button (13) for manual control of the contacts, that can be accessed from the front side (11) of the box (10), and that can be displaced parallel to the front side between an automatic ON position and a forced OFF position,
- a slide-bar (30) that can be displaced linearly and that can be activated by the control button (13);
- an inversion rod (32) mounted pivotably on an axis or fixed bearing (41) of the box (10), of which a first arm (33) fits into an indentation in the slide-bar (30), while a second arm (34) can rest against a side (23a) of the mobile armature, such that a displacement of the button (13) towards the forced OFF position causes a tilting of the rod (32) and therefore an activating of the mobile armature (23) which causes the mobile contact bridge (26) to close;
characterized in that
- the fixed armature (22) of the electromagnet is adjacent to the front side of the box (10), unlike the mobile armature (23) which is arranged behind the fixed armature as seen from the front of the box, and is therefore removed from this same front side (11), said mobile armature (23) being near the mobile contact bridge (26) on which it is connected;
- the flat shaped slide-bar (30) is housed between the electromagnet (20) and a lateral side (18) of said box (10), and is returned to the automatic ON position by means of a retracting spring (42, 54) which is applied, on the one hand, against said slide-bar (30), and, on the other hand, against a fixed stop (44) on the box (10);
- the side (23a) against which the second arm of the rod comes to rest is the side of the mobile armature situated opposite the front side (11) of the box (10).

2. Device as claimed in claim 1, characterized in that the indentation (31a, 31b) has a horizontal wing into which the first arm (33) moves when the slide-bar (30) is displaced from the automatic ON position to an OFF position ("0").

3. Device as claimed in claim 1, characterized in that it comprises two pivoting inversion rods (32a, 32b), the first arm (33) of each rod cooperating with an indentation (31a, 31b) of the slide-bar (30), the shape of the indentations being determined so as to enable a balanced motion of the slide-bar.

4. Device as claimed in claim 3, characterized in that the inversion rods (32a, 37b) are arranged so as to ensure an approximate constant of the total manual strain to be exerted on the control button (13), during forced controlling of the contacts.

5. Device as claimed in claim 4, characterized in that the first arms (33) of the two rods (37a, 32b) have different slants, whereas the second rods (34) of the two rods have the same slant.

6. Device as claimed in claim 4 or claim 5, characterized in that each inversion rod (32) is comprised of a round metal wire bent into the shape of a crank.

7. Device as claimed in any one of claims 1 to 6, characterized in that the manual control button (13) and the slide-bar (30) form a single sliding part that can be displaced parallel to the front side (11) of the box and acted upon by a single retracting spring (44).

8. Device as claimed in any one of claims 1 to 6, characterized in that the manual control button (13) and the slide-bar (30) are separate parts, respectively susceptible of displacement parallel and perpendicularly to the front side (11) of the box and cooperating with one another by means of a ramp and a notch respectively enabling the slide-bar to be displaced and to be maintained in its forced position.

9. Device as claimed in claim 8, characterized in that the indentations (31) of the slide-bar (30) have their opposite ends slanted (55) and the inversion rods (37) are acted upon by a common draw spring (54), in order to determine, for the slide-bar, an extra escapement stroke in relation to the notch (57) during an automatic ON control subsequent to a forced ON control.
